# EUROPÄISCHE PATENTSCHRIFT

(11) **EP 0 781 360 B1**
(45) Veröffentlichungstag und Bekanntmachung des Hinweises auf die Patenterteilung: **23.12.1998**
(21) Anmeldenummer: 95928405.0
(22) Anmeldetag: 04.08.1995
(51) Int. Cl.: E02D 17/08

(54) **STÜTZSCHUHGEHÄUSE EINER GRABENVERBAUPLATTE**
HOUSING FOR A SUPPORT SHOE IN A TRENCH FALSEWORK
BOITIER DE COUSSINET-SUPPORT POUR PANNEAU DE COFFRAGE POUR FOSSES

(30) Priorität: 12.09.1994 DE 4432319
(43) Veröffentlichungstag der Anmeldung: 02.07.1997
(73) Patentinhaber: Richter, Wolfgang, 52393 Hürtgenwald (DE)
(72) Erfinder: KRINGS, Josef, D-52525 Heinsberg (DE)
(74) Vertreter: von Creytz, Dietrich, Dipl.-Phys.
(86) Internationale Anmeldenummer: DE9501039
(87) Internationale Veröffentlichungsnummer: WO9608607

(56) Entgegenhaltungen:
- DE-C- 4 209 675
- US-A- 3 347 049
- US-A- 4 056 938

## Beschreibung

Die Erfindung betrifft eine Stützschuh-Gehäuseanordnung, wobei das Gehäuse in einer Grabenverbauplatte zur Aufnahme des Stützschuhs für eine Spreize, die dazu dient, ein Verbauplattenpaar einer auch als Verbaubox bezeichneten Grabenverbauvorrichtung auf Abstand zu halten, angeordnet ist, wobei die Spreize in einer Aufnahme des Stützschuhs mit Hilfe eines durch quer zur Gehäuselängsrichtung fluchtende Bohrungen zu steckenden Spreizenhaltebolzens zu arretieren ist und wobei die Aufnahme innerhalb des Stützschuhs federnd schwenkbar auf einem Gelenkbolzen gelagert ist.

Ein Stützschuhgehäuse dieser Art kann aus DE 42 09 675 C1 hergeleitet werden. Das bekannte Gehäuse, das dort als kastenförmige Tasche des Stützschuhs ausgebildet ist, steht nicht über die dem Grabeninnern zuzuwendende Außenfläche der Verbauplatte über. Zum Befestigen des Stützschuhs und damit letztlich der Spreize in der Verbauplatte werden daher Bolzen oder Schrauben benötigt, die innerhalb der Verbauplatte parallel zu deren Außenflächen liegen. Zum Montieren und Demontieren werden aus diesem Grund an mindestens zwei Stellen außerhalb des Stützschuhs Ausklinkungen der Deckbleche der Verbauplatte als Zugang zu den "inneren" Bolzen oder Schrauben benötigt. Die Kombination von zwei Aufgaben, nämlich die Festlegung des Stützschuhs und die Schwenkbarkeit in einem Bolzen hat jedoch zur Folge, daß dieser Bolzen nur durch eine Öffnung im Volumen der Verbauplatte, z.B. durch eine Ausklinkung von einer Deckfläche her, zu montieren oder zu demontieren ist.

Als Mittel zum federnd gelenkigen Arretieren der Spreize mit Hilfe des Stützschuhs in einer Grabenverbauplatte ist bereits vorgeschlagen worden, die Spreizenaufnahme beiderseits des Spreizenhaltebolzens auf je einem Paar nebeneinander positionierter Schraubendruckfedern zu lagern. Die Arretierung des Stützschuhs in der Verbauplatte erfolgt mit Hilfe eines Bolzens, der zugleich die Schwenkachse des Stützschuhs bildet.

Der Erfindung liegt die Aufgabe zugrunde, eine Stützschuhgehäuse-Anordnung zu schaffen, die es erlaubt, einen Stützschuh mit der federnd gelenkigen Arretierung zu schaffen, der bei Anordnung der Gelenk- und Federteile im Volumen der jeweiligen Verbauplatte das Arretieren sowohl des Stützschuhs als auch der Spreize außerhalb des Volumens der Platte zuläßt.

Die erfindungsgemäße Lösung ist gekennzeichnet durch mit radialem Abstand beiderseits des Spreizenhaltebolzens über die angrenzende, dem Grabeninnern zuzuwendende Außenfläche der Verbauplatte überstehende Gehäusekragen mit je mindestens einer durchgehenden Gehäusebohrung und den Gehäusekragen entsprechende Schuhkragen am Stützschuh, die nach Montage im wesentlichen parallel zum Gehäusekragen stehen sowie je eine durchgehende, mit einer Gehäusebohrung fluchtende Schuhbohrung zum Einsetzen eines Schuhhaltebolzens besitzen.

Ein erfindungsgemäß bevorzugtes Merkmal besteht darin, daß die beiden Kragen bzw. Kragenschichten (bei in Querrichtung zum Spreizenhaltebolzen langgestrecktem Stützschuhgehäuse) nur im Bereich vor und bis zu den Enden der Gehäuselängsseiten - und gegebenenfalls quer dazu an den Längsenden - vorhanden sind, weil die Kragen im mittleren Bereich des Gehäuses das Montieren oder Demontieren des Spreizenhaltebolzens behindern würden. Mit anderen Worten kann man also sagen, das Stützschuhgehäuse und der Stützschuh besäßen je einen über die Außenfläche überstehenden Kragen, der im Mittelbereich der Längsseiten des Gehäuses dort, wo der Spreizenhaltebolzen beim Montieren oder Demontieren gezogen oder geschoben werden muß, Ausnehmungen besitzt. Die beiden Kragen (von Stützschuh und Gehäuse) stehen flächig nahe aneinander senkrecht (oder schräg) aus der Außenfläche hervor, so daß sie wie zwei Kragenschichten durch die Schuhhaltebolzen längs zweier Geraden zu koppeln sind.

Die zwei oder mehr erfindungsgemäß positionierten Schuhhaltebolzen zum Arretieren des Stützschuhs im Stützschuhgehäuse liegen beide außerhalb des Volumens der Verbauplatte über der angrenzenden Außenfläche. Sie werden so angeordnet, daß sie nach dem Einsetzen des Stützschuhs in das Stützschuhgehäuse mit wenigen Handgriffen zu setzen und zu sichern sind. Das Montieren und Demontieren der Schuhhaltebolzen kann in gleicher Weise wie dasjenige der Spreizenhaltebolzen geschehen. Vorzugsweise werden die drei Bolzen jeder Spreizenhalterung im wesentlichen in einer Ebene oberhalb der Außenfläche der Verbauplatte angeordnet. Durch die Erfindung wird also eine Erleichterung von Montage und Demontage erreicht, ohne daß die Spreizenhalterung auf der der Grabeninnenseite zugewendeten Fläche mehr als bei bekannten Halterungen vorspringt, weil die Schuhhaltebolzen und deren Lager (also die durchbohrten und durch Bolzen verbundenen Kragenschichten) nicht weiter zur Grabeninnenseite vorspringen als die Spreizenaufnahme mit dem zugehörigen Schuhhaltebolzen.

Nach einer Weiterbildung der Erfindung kann es vorteilhaft sein, die Wände des Stützschuhgehäuses an dessen Längsenden nicht senkrecht, sondern schräg in Bezug auf die angrenzende Außenfläche der Verbauplatte auszubilden, derart, daß das Gehäuse insgesamt als sich konisch nach außen öffnend darstellt. Dadurch wird einerseits erreicht, daß Schmutz herausfallen oder leicht mit Wasser auszuspülen ist und daß andererseits die Montage des außen abgesehen von der Kragenausnehmung - bevorzugt etwa quaderförmigen Stützschuhs im Gehäuse erleich tert wird. Um zu vermeiden, daß sich in dem Stützschuhgehäuse, z.B. bei im Freien gelagerter Verbauplatte, Wasser sammelt, wird zweckmäßig am Boden des Gehäuses, also in der der Aufnahmeseite gegenüberliegenden Deckfläche, eine Bohrung vorgesehen, durch die Wasser ablaufen kann.

Wenn sich der Bagger in einer installierten Verbaubox im Graben vorarbeitet, kann er mit seinem Löffel unter die Spreizen greifen, die der Vortriebsseite des Grabens am nächsten benachbart sind. Dabei kommt der Löffel des Baggers schnell in den Bereich an der Grabenspitze vor dem Vortriebsende der Verbaubox. In diesem unverbauten Bereich kann häufig ein Nachrükken des Erdreichs von den Grabenseiten her nicht vermieden werden. Es entstehen dann oft Straßen- oder Häuserrisse.

Vorzugsweise sollen daher eine Verbaubox und damit eine Verbauplatte geschaffen werden, die es erlauben, das Vortriebsende des abgestützten Bereichs des Grabens und den maximalen durch den Bagger erreichbaren Vortrieb so aufeinander abzustimmen, daß auch dann von den Grabenseiten her Erdreich nicht Nachrutschen kann, wenn der Baggerlöffel jeweils ans Abbauende gelangt ist. Das wird bevorzugt dadurch erreicht, daß das Stützschuhgehäuse etwa um den Betrag mit Abstand von dem Vortriebsende der Verbaubox in Richtung Plattenfläche angeordnet ist, um den ein Baggerlöffel beim Graben unter die dem Vortriebsende benachbarte Spreize greifen kann.

Hierdurch wird eine Stützschuhanordnung der Verbauplatte geschaffen, bei der die Stützschuhe oder andere federgelenkige Arretierungen der Spreizen nicht direkt am Plattenrand - das gilt insbesondere für den Fall, bei dem zwei Paare von übereinander liegenden Spreizen in der Nähe der Plattenränder vorgesehen sind - sondern weiter zur Plattenmitte hin befestigt werden. Der Bagger, der mit seinem Löffel unter die untere Spreize greifen muß, wobei der Aktionsradius des Bagger-Auslegers durch die Spreize gebremst wird, kann dann nicht in den unverbauten Bereich kommen, in dem von den Grabenseiten her Erdreich nachrutschen könnte. Durch das erfindunsgemäße Verlegen der Spreizenbefestigung mehr in die Mitte der Platten hinein wird also auf einfachste Weise ein Nachrutschen des Erdreichs und damit ein Bilden von Rissen in der Straße oder in benachbarten Häusern vermieden.

Eine Verbauplatte der beschriebenen Art wird nach einer Erkenntnis des Erfinders besonders stabil, wenn sie einen umlaufenden Hohlprofil-Rahmen besitzt. Das Hohlprofil kann an der Oberkante und an den Seitenkanten Rechteck-Querschnitt haben, an der Unterkante wird meist ein Dreieckprofil vorgesehen, wenn die Platte dort eine Schneide zum Vortrieb in den Boden aufweisen soll. Um die Stabilität, die durch den umlaufenden Hohlprofil-Rahmen gegeben wird, nicht zu schwächen, werden vorzugsweise die Stützschuhgehäuse nicht in, sondern neben den Hohlprofilen in die Verbauplatte eingebaut. Jedes Gehäuse kann, z.B. in einer Ausklinkung des Plattenvolumens, unmittelbar am Hohlprofil angebracht, insbesondere angeschweißt, werden, es können aber auch Zwischenstücke zwischen Gehäuseaußenfläche und der im Plattenvolumen zugewandten "Innen"-Fläche des Hohlprofils vorgesehen werden.

Eine möglichst feste, insbesondere stoffschlüssige, Verbindung zwischen der Innenfläche des Hohlprofils und dem Stützschuhgehäuse ist jedoch vorteilhaft, damit auf das Stützschuhgehäuse bei Anwendung ausgeübte Kräfte nicht zu einer Auslenkung des Gehäuses relativ zur Fläche der Verbauplatte führen können. Aus diesem Grunde kann es vorteilhaft sein, das Stützschuhgehäuse in eine Ecke des Rahmens, z.B. in die Ecke zwischen dem Hohlprofil der Oberkante und demjenigen der Seitenkante jeweils auf der Innenseite des Rahmens anzubringen.

Nach einer bevorzugten Weiterbildung jeder der vorstehenden erfindungsgemäßen Ausgestaltung ergibt sich eine zusätzliche Erhöhung der Stabilität, wenn zur Aufnahme von auf ein Stützschuhgehäuse eventuell ausgeübten Torsionsmomenten an das Stützschuhgehäuse angebrachte, insbesondere angeschweißte, Laschen vorgesehen werden, die sich seitlich über das angrenzen de Hohlprofil des Rahmens erstrecken und mit diesem verschweißt sind. Solche Laschen können sich sowohl in Längsrichtung als auch in Querrichtung des Stützschuhgehäuses über das jeweils angrenzende Hohlprofil erstrecken. Vorzugsweise werden die senkrecht oder schräg in Bezug auf die Plattenaußenfläche an den Längsenden der Stützschuhgehäuse vorgesehenen Laschen bzw. Bleche über das angrenzende Hohlprofil hinweg erstreckt.

Alternativ können die Längsseiten des Stützschuhgehäuses über dessen Längsende hinwegreichen und mit dem angrenzenden Hohlprofil verschweißt sein. Es liegt dabei im Rahmen der Erfindung, an jeder der Seiten bzw. Endflächen des Stützschuhgehäuses eine oder mehrere Laschen vorzusehen und mit dem angrenzenden Hohlprofil zu verschweißen.

Häufig besteht in der Praxis der Wunsch, nebeneinander im Graben stehende Platten so miteinander zu koppeln, daß die Spreizen im Kopplungsbereich zum Teil oder alle entfernt werden können und mehr Platz für Baggerarbeiten oder zum Einsetzen langer Rohre geschaffen wird. Nach einer Weiterbildung der Erfindung werden die von den Stützschuhgehäusen abstehenden und mit den Hohlprofilen verschweißten Laschen als Koppelstellen zum Befestigen nebeneinander im Graben stehender Verbauplatten ausgebildet. Zu diesem Zweck werden die Laschen z.B. mit Bohrungen versehen, die über Verbindungsstücke mit der jeweiligen Bohrung bzw. Lasche der benachbarten Platte zu kuppeln sind. Die Verbindungsstücke sollen mit den Laschen lösbar verbunden werden und so lang sein, daß sie ein störendes Gegeneinanderbewegen der Platten im Verbindungsbereich ausschließen. In ähnlicher Weise können gemäß noch weiterer Erfindung die Laschen zum Ankoppeln von Aufbau- bzw. Aufstockelementen, das heißt von zusätzlichen, auf vorhandene Platten aufzusetzende Platten, eingesetzt werden. Die Aufstockelemente können im Prinzip ähnlich wie die beschriebenen Verbauplatten ausgebildet sein. Die bei den Grundplatten an der Unterkante vorgesehene Schneide ist jedoch nicht erforderlich.

Erfindungsgemäß soll abweichend von z.B. DE 41 11 266 C1 bevorzugt davon abgegangen werden,das Stützschuhgehäuse bzw. den Stützschuh in dem Hohlprofilrahmen der Verbauplatte zu stabilisieren, weil dadurch die Stabilität des Rahmens selbst beeinträchtigt wird. Erfindungsgemäß wird außerdem der schon vorgeschlagene Aufbau, bei dem der Gelenkbolzen des Stützschuhs zugleich zum Festlegen des Stützschuhs in der Verbauplatte verwendet wurde, weitergebildet; statt des einen Bolzens werden im erfindungsgemäßen Aufbau drei Bolzen vorgesehen. Der Gelenkbolzen bleibt dabei unverändert, er wird jedoch in den als solchen transportablen vormontierten Stützschuh selbst integriert. Die beiden anderen Bolzen, die erfindungsgemäß hinzukommen, werden mit Hilfe der Kragen und deren Bohrungen außerhalb des Plattenvolumens montiert. Die Montage oder Demontage eines Stützschuhs erfordert also keine Schwächungen der Verbauplatte oder gar des Hohlprofil-Rahmens. Die früher von dem einen Gelenkbolzen übernommenen Aufgaben werden erfindungsgemäß auf zwei Bolzentypen verteilt! Außerdem wird die stabilisierende Wirkung des Hohlprofils durch seitliches Anschweißen des Gehäuses und gegebenenfalls durch die oben aufgeschweißten Laschen ausgenutzt, ohne die stabilisierende Wirkung des Hohlprofils auf die Gesamtplatte zu beeinträchtigen. Bei erfindungsgemäßer Ausbildung besitzt die Verbauplatte keine Aussparungen oder Einbauten, die das Widerstandsmoment der Platte beeinträchtigten.

Eine Verbauplatte wird bei Anwendung im Graben zum Weitersetzen angehoben und neu in den Boden getrieben und/oder in Grabenlängsrichtung weitergezogen. In beiden Fällen braucht der Kran oder dergleichen Angriffspunkte an der Platte. Nach einer Weiterbildung der Erfindung werden die an den Stützschuhgehäusen angebrachten und mit den angrenzenden Hohlprofilen verschweißten Laschen paarweise an einem oder mehreren Gehäusen durch Bolzen oder sonstige Stangen miteinander verbunden, die mit den Laschen verschweißt oder verschraubt sein können. Die so entstandenen Ösen stellen ideale Anschlagpunkte für einen Kranhaken, ein Seil oder dergleichen dar.

Anhand der schematischen Darstellung von Ausführungsbeispielen werden Einzelheiten der Erfindung erläutert. Es zeigen:
Fig. 1 eine Ansicht der Innenseite (in den Graben gewandte Seite) einer Verbauplatte;
Fig. 2 eine Verbaubox aus zwei Verbauplatten nach Fig. 1 etwa längs des Schnitts II-II von Fig. 1;
Fig. 3 eine vergrößerte Darstellung des Schnitts durch ein Stützschuhgehäuse mit Stützschuh nach Fig. 2; und
Fig. 4 einen Schnitt längs der Linie IV-IV von Fig. 3.

Die in Fig. 1 und 2 dargestellte, insgesamt mit 1 bezeichnete Verbauplatte besteht aus zwei rechteckigen Deckflächen 2 und 3 mit dazwischen eingeschlossenen Profilblechelementen 4 und einem umlaufenden, mit den Deckblechen 2 und 3 verschweißten Hohlprofil-Rahmen 5, der aus je einem ununterbrochen von Rahmenecke 6 zu Rahmenecke 6 reichenden Hohlprofil 7, 8 und 9 besteht. An den Rahmenecken 6 sind die aufeinanderstoßenden Enden der Hohlprofile 7 bis 9 so miteinander verschweißt, daß die Rechteck-Rahmenkonstruktion gewissermaßen einstückig wird. Die Hohlprofile 7 bis 9 können längsverschweißt bzw. nahtlos verschweißt oder gezogen sein. Es handelt sich also bevorzugt nicht nur um U- oder C-Profile, sondern um rohrförmig geschlossene Hohlprofile.

Im einzelnen besteht die gezeichnete Rahmenkonstruktion 5 aus einem gegen Biegeknickung besonders stabilisierten Druckholm 7 an der Plattenoberkante 10, aus je einem gegen Kräfte in der vertikalen Längsrichtung besonders stabilisierten Vertikalholm 8 an den Plattenseiten 11 und einem eine Schneide 12 an der Plattenunterkante 13 aufweisenden Spitz-Hohlprofil 9. Während der Druckholm 7 und der vertikale Holm 8 einen Rechteck-Querschnitt aufweisen sollen, besitzt das Spitz-Hohlprofil 9 an der Unterkante 13 in etwa einen Querschnitt in Form eines rechtwinkligen Dreiecks, dessen eine Kathete 14 in der Ebene der Rückwand 3, dessen andere Kathete 15 senkrecht zu der Ebene der Deckfläche 2, 3 liegen und dessen Hypotenuse 16 dem Grabeninnern zugewendet werden soll.

Zum Ansetzen und Befestigen der Spreizen 17 vorgesehene Stützschuhgehäuse 18 werden mit der Öffnung an dem beim Verbau inneren Deckblech 2 in die Verbauplatte, bevorzugt unmittelbar angrenzend an den Hohlprofilen 7 bis 9 eingelassen, ohne daß irgendwelche Schwächungen, insbesondere Ausklinkungen, an den Hohlprofilen 7 bis 9 erforderlich wären. Wenn die Hohlprofile 7 bis 9 aus irgendwelchen Gründen nicht vorhanden sind, kann es trotzdem günstig sein, die Stützschuhgehäuse 18 mit geeignetem Abstand von den senkrechten Plattenkanten 11 in der Plattenfläche anzuordnen. der Abstand soll dann vorzugsweise so groß sein, daß ein Baggerlöffel beim Graben unter die vortriebsseitige Spreize greifen kann, ohne daß Erdreich von den Grabenseiten her nachrutscht. Jedes Stützschuhgehäuse 18 nimmt einen mit einem Ende 19 einer Spreize 17 zu verbindenden Stützschuh 20 auf. Die Einzelheiten hierzu werden in den Fig. 3 und 4 deutlicher dargestellt.

Das Stützschuhgehäuse 18 besitzt erfindungsgemäß an seinen Längsenden über das innere Deckblech 2 (gegebenenfalls zum Grabeninnern gerichtete) überstehende Kragen 21. In der Mitte der Länge des Gehäuses, also in der Mitte zwischen den Längsenden 22 des Gehäuses 18, reichen dessen Seitenwände 23 aber nur bis zum Niveau des inneren Deckblechs 2, so daß dort eine Ausnehmung 24 des Kragens 21 erscheint. Im Bereich des Kragens 21 besitzen die Seitenwände 23 beiderseits der Ausnehmung 24 durchgehende, fluchtende Bohrungen zum Einsetzen eines Bolzens, des sogenannten Schuhhaltebolzens 25.

Die Flächen des Stützschuhgehäuses 18 an dessen Längsenden 22 können senkrecht in Bezug auf die Deckbleche 2, 3 aber auch in der gezeichneten Weise schräg bzw. konisch geöffnet zum Grabeninneren hin ausgebildet sein. Die schräge Form der Endflächen der Längsenden 22 macht eine Reinigung des Gehäuses 18 einfacher. Am Boden des Gehäuses 18 kann, durch das dortige Deckblech 3 durchgehend, ein Ablaufloch 26 vorgesehen werden, das verhindert, daß sich in einer liegenden Platte Wasser ansammelt.

In dem Stützschuhgehäuse 18 wird ein Stützschuh 20 aufgenommen. Zum Stützschuh 20 gehören eine Aufnahme 27 zum Einstecken der Spreize 17; eine Stützplatte 28, die vertikal unter der Aufnahme 27 auf einem Lager 29 ruht und sowohl mit der Aufnahme 27 als auch mit dem Lager 29 verschweißt ist; Federpaare 30; und über die Stützplatte 28 sowie über das innere Deckblech 2 überstehende Kragen 31 mit Bohrungen, die mit den entsprechenden Bohrungen der Kragen 21 des Gehäuses 18 fluchten, so daß die Kragen 21 und 31 mit Hilfe der Schuhhaltebolzen 25 miteinander verbunden werden können. Durch die Schuhhaltebolzen 25 wird gegebenenfalls der Stützschuh 20 unverrückbar fest im Gehäuse 18 festgelegt. Das Stützschuhgehäuse 18 besitzt ferner Seitenwände 32, in denen eine als Gelenkbolzen wirkende Welle 33 befestigt ist, auf der das mit der Stützplatte 28, vorzugsweise stoffschlüssig verbundene Lager 29 ruht. Der Stützschuh 20 kann also insgesamt vormontiert und mit Hilfe der beiden Bolzen 25 im Stützschuhgehäuse 18 festgelegt werden. Ist das geschehen, kann die Spreize 17 mit ihrem Längsende 19 in die Aufnahme 27 des Stützschuhs 20 gesteckt und mit dem sogenannten Spreizenhaltebolzen 34 arretiert werden. Alle Bolzen 25 und 34 werden im allgemeinen (z.B. mit Hilfe von Splinten) gesichert.

Da die drei Bolzen 25 und 34 alle im Bereich außerhalb der Platte 21 liegen, bevorzugt befinden sich die drei Bolzen auf etwa derselben Ebene, kann die Montage und Demontage von Stützschuh 20 und Spreize 17 lediglich durch Einsetzen und Si chern oder Lösen der Bolzen 25 und 34 erfolgen.

Vorzugsweise wird das Stützschuhgehäuse 18 stabilitätsmäßig unmittelbar an ein Rohrprofil oder in eine Ecke von zwei Rohrprofilen geschweißt. Dadurch wird bereits eine hohe Torsionsfestigkeit des Stützschuhgehäuses 18 erreicht. Es ist jedoch zu bedenken, daß sowohl beim Eintreiben als auch beim Rückbau einer aus zwei Verbauplatten 1 gebildeten Verbaubox nach Fig. 2 erhebliche Querkräfte verschiedener Dimension und Richtung auf das Stützschuhgehäuse 18 wirken. Aus diesem Grunde wurde früher der Stützschuh nicht in den inneren, relativ weichen Teilen der Verbauplatte, sondern in deren Profilrahmen integriert. Durch die erfindungsgemäße Lösung ist es möglich, die Stabilität des Profilrahmens unbeeinträchtigt zu lassen und trotzdem das Stützschuhgehäuse 18 bzw. den Stützschuh 20 mit der erforderlichen Stabilität in der Verbauplatte 1 festzulegen.

Um auch in der Praxis vorkommende größte Torsionsmomente, die auf das Gehäuse 18 wirken können, zu beherrschen, ist es weiterhin günstig, an die Längsenden 22 und/oder Seitenflächen 32 des Stützschuhgehäuses 18 Auslegerlaschen 35 und/oder 36 anzubringen, bevorzugt anzuschweißen. Die Auslegerlaschen 35, 36 können auch als Fortsetzung der Seitenflächen 22 bzw. 32 ausgebildet werden, an denen sie sitzen. Die Auslegerlaschen 35 werden z.B. an die senkrecht oder schräg in Bezug auf die Deckfläche 3, 4 verlaufenden Endflächen (an den Längsenden 22 des Gehäuses 18) angebracht. Die Auslegerlaschen 36 werden z.B. als Fortsetzung der Längsseitenwände 23 des Gehäuses ausgebildet.

In der Praxis können sich die Auslegerlaschen 35 und 36 teilweise oder ganz über die angrenzenden Hohlprofile 7 oder 8 erstrecken. Grundsätzlich kann ein Stützschuhgehäuse 18 auch in der Ecke der Hohlprofile 8 und 9 vorgesehen werden. In jedem Fall sollen die Auslegerlaschen 35 und 36 an ihrer Unterkante mit dem angrenzenden Blech der Hohlprofile verschweißt werden. Dadurch werden gegebenenfalls auch stärkste, auf die Gehäuse 18 ausgeübte Torsionsmomente ohne ein Auslenken der Gehäuse aufnehmbar. Wenn eine solche Verbauplatte nicht nur im Boxenverbau, sondern auch im Gleitschienenverbau eingesetzt werden soll, wird die Seitenkante 11 der Platte im allgemeinen als Schiene, z.B. mit T-Profil, ausgebildet. In diesem Fall sollen Auslegerlaschen 35 mit Abstand von dem T-Schienenprofil enden.

Die Auslegerlaschen 35 und 36 werden nach einer weiteren Idee jeweils mit mindestens einer Bohrung 37 ausgestattet. Die Auslegerlaschen 35 können dann zum Koppeln von im Graben nebeneinanderstehenden Platten 1 unter Verwendung nicht gezeichneter Verbindungsstücke, verwendet werden. Es ist aber auch möglich, durch die Bohrungen 37 jeweils einen Bolzen 38 oder dergleichen zu ziehen und damit einen Anschlagpunkt für einen Kranhaken, ein Seil oder dergleichen Zugmittel zu haben, mit deren Hilfe die Verbauplatte nach oben gezogen und/oder im Graben weitergezogen werden kann.

Zum torsionsfesten Verbinden des Stützschuhgehäuses 18 genügt es - wie gesagt - oft schon, das Gehäuse 18 an den jeweils angrenzenden Hohlprofilen 7, 8 des Rahmens 5 zu verschweißen. Das Schweißen kann nach Fig. 4 unmittelbar von der Gehäusewand 32 zur angrenzenden bzw. anliegenden Hohlprofilinnenwand 39 mit einer im wesentlichen flächigen Schweißnaht 40 erfolgen. Es kann aber auch günstig oder erforderlich sein, nach Fig. 3 zwischen die schräge Gehäusewand 41 (am Längsende 22 des Gehäuses 18) und die nächstgelegene Hohlprofilinnenwand 42 ein (bevorzugt massives) Zwischenstück 43 einzusetzen und mit den anliegenden Wänden 41 und 42 - wieder im wesentlichen flächig - zu verschweißen.

Das Gehäuse in einer Grabenverbauplatte zur Aufnahme des Stützschuhs für eine federnd gelenkig zu arretierende Spreize läßt eine vereinfachte Montage des der Spreize unmittelbar zugeordneten Stützschuhs zu, wenn das Gehäuse an den Längsenden mit Abstand von der Spreize einen aus der Fläche der Platte vorspringenden Gehäusekragen mit einer senkrecht zur Längsrichtung verlaufenden Gehäusebohrung aufweist und wenn der Stütz schuh einen dem Gehäusekragen entsprechenden Schuhkragen mit mit der Gehäusebohrung fluchtender Schuhbohrung zum Einsetzen eines Schuhhaltebolzens besitzt.

Wenn an den oberen Hohlprofilen 7 (nicht gezeichnete) Ziehringe beweglich so angeschweißt werden, daß sie nach oben geklappt über die Oberkante des Holms überstehen, und wenn beim Rückbau mit einem Kran vier gleich lange Seile in die Ziehringe der einen Platte und über die Bolzen 38 der Gehäuse 18 der anderen Platte der Verbaubox gehängt werden, zieht der Kran erst an den tiefer liegenden Bolzen 38 und erst dann an den Ziehringen, so daß die eine Platte zuerst angehoben wird. Durch die anfängliche Bewegung der einen Platte relativ zur anderen vermindert sich der gegenseitigen Abstand der beiden Platten wie bei einem Parallelogramm. Das hat zur Folge, daß der Erddruck auf beiden Außenseiten der Verbaubox entsprechend zu vermindern ist. Wenn eine Verbaubox an den beschriebenen Befestigungsmitteln beim Rückbau angehoben wird, werden früher durch ruckhaftes Ziehen erzeugte Bodenerschütterungen vermieden, und entsprechende Risse im Straßenbelag bzw. in angrenzenden Häusern treten nicht auf. Das Anbringen von Krananschlagmitteln in verschiedenen Höhen der beiden Platten ist es durch diese Ausgestaltung der Erfindung möglich, die Verbaubox beim Rückbau mit vermindertem gegenseitigen Abstand der beiden Verbauplatten aus dem Graben zu ziehen. Wichtig ist dabei das Anbringen der Seile in unterschiedlichen Höhen; es können auch andere Anschlagmittel als die angegebenen verwendet werden.

### Bezugszeichenliste

- 1 =: Verbauplatte
- 2 =: inneres Deckblech
- 3 =: äußeres Deckblech
- 4 =: Profilblechelement
- 5 =: Rechteck-Rahmenkonstruktion
- 6 =: Rahmenecke
- 7 =: Druckholm
- 8 =: Vertikalholm
- 9 =: Spitz-Hohlprofil
- 10 =: Plattenoberkante
- 11 =: Plattenseitenkante
- 12 =: Schneide
- 13 =: Plattenunterkante
- 14, 15 =: Kathete
- 16 =: Hypotenuse
- 17: Spreize
- 18 =: Stützschuhgehäuse
- 19 =: Längsende (17)
- 20 =: Stützschuh
- 21 =: Kragen (18)
- 22 =: Längsende (18)
- 23 =: Seitenwand (18)
- 24 =: Ausnehmung (21)
- 25 =: Schuhhaltebolzen
- 26 =: Ablaufloch
- 27 =: Aufnahme (19)
- 28 =: Stützplatte
- 29 =: Lager
- 30 =: Federpaar
- 31 =: Kragen (20)
- 32 =: Seitenwand (20)
- 33 =: Welle
- 34 =: Spreizenhaltebolzen
- 35, 36 =: Auslegerlasche
- 37 =: Bohrung
- 38 =: Bolzen
- 39 =: Hohlprofilinnenwand
- 40 =: Schweißnaht (39)
- 41 =: Gehäusewand (22)
- 42 =: Hohlprofilinnenwand
- 43 =: Zwischenstück

## Patentansprüche

1. Stützschuh-Gehäuseanordnung, wobei das Gehäuse in einer Grabenverbauplatte (1) zur Aufnahme des Stützschuhs (20) für eine Spreize (17), die dazu dient, ein Verbauplattenpaar einer auch als Verbaubox bezeichneten Grabenverbauvorrichtung auf Abstand zu halten, angeordnet ist, wobei die Spreize (17) in einer Aufnahme (27) des Stützschuhs (20) mit Hilfe eines durch quer zur Gehäuselängsrichtung fluchtende Bohrungen zu steckenden Spreizenhaltebolzens (34) zu arretieren ist und wobei die Aufnahme (27) innerhalb des Stützschuhs federnd schwenkbar auf einem Gelenkbolzen (33) gelagert ist,
**gekennzeichnet durch**
mit radialem Abstand beiderseits des Spreizenhaltebolzens (34) über die angrenzende, dem Grabeninnern zuzuwendende Außenfläche (2) der Verbauplatte (1) überstehendem Gehäusekragen (21) mit je mindestens einer durchgehenden Gehäusebohrung und dem Gehäusekragen (21) entsprechende Schuhkragen (31) am Stützschuh (20), die nach Montage im wesentlichen parallel zum Gehäusekragen (21) stehen sowie je eine durchgehende, mit einer Gehäusebohrung fluchtende Schuhbohrung zum Einsetzen eines Schuhhaltebolzens (25) besitzen.

2. Gehäuseanordnung nach Anspruch 1,
**dadurch gekennzeichnet,**
daß die Schuhhaltebolzen (25) und der Spreizenhaltebolzen (34) über der Außenfläche (12) der Verbauplatte (1) parallel oder quer zueinander liegen.

3. Gehäuseanordnung nach Anspruch 1 oder 2,
**dadurch gekennzeichnet,**
daß die Wände des Stützschuhgehäuses (18), insbesondere an dessen Längsenden (22), schräg in Bezug auf die angrenzende Außenfläche (2) der Verbauplatte (1) liegen, so daß das Gehäuse (18) insgesamt konisch nach außen geöffnet erscheint.

4. Gehäuseanordnung nach mindestens einem der Ansprüche 1 bis 3,
**gekennzeichnet durch**
ein im Gehäuseboden (3) vorgesehenes Wasserablaufloch (26).

5. Gehäuseanordnung nach mindestens einem der Ansprüche 1 bis 4,
**dadurch gekennzeichnet,**
daß das Gehäuse (18) etwa um den Betrag mit Abstand von dem Vortriebsende der Verbaubox in Richtung Plattenfläche angeordnet ist, um den ein Baggerlöffel beim Graben unter die dem Vortriebsende benachbarte Spreize greifen kann.

6. Gehäuseanordnung nach mindestens einem der Ansprüche 1 bis 5,
**dadurch gekennzeichnet,**
daß es in der Verbauplatte (1) unmittelbar oder über ein im wesentlichen massives Zwischenstück mit einem benachbarten Teil (7 bis 9) eines die Platte umgebenden Hohlprofil-Rahmens (5) verschweißt ist.

7. Gehäuseanordnung nach Anspruch 5 oder 6,
**dadurch gekennzeichnet,**
daß das Gehäuse (18) mit radialem Abstand beiderseits des Spreizenhaltebolzens (34) über die angrenzende, dem Grabeninnnern zuzuwendende Außenfläche (2) der Verbauplatte (1) überstehende Gehäusekragen (21) mit je mindestens einer durchgehenden Gehäusebohrung aufweist, daß der Stützschuh (20) dem Gehäusekragen (21) entsprechende und nach Montage im wesentlichen parallel zu ersterem stehende Schuhkragen (31) mit je einer durchgehenden, mit einer Gehäusebohrung fluchtenden Schuhbohrung zum Einsetzen eines Schuhhaltebolzens (25) besitzt und daß an wenigstens einer über die Plattenaußenfläche (2) überstehenden Wand des Gehäusekragens (21) eine sich über ein angrenzendes Hohlprofil (7 bis 9) erstreckende und mit diesem verschweißte Auslegerlasche (35, 36) vorgesehen ist.

8. Gehäuseanordnung nach Anspruch 7
**dadurch gekennzeichnet,**
daß die Auslegerlasche (35, 36) teilweise oder ganz über das Hohlprofil (7 bis 9) - quer zu dessen Längserstreckung - reicht.

9. Gehäuseanordnung nach Anspruch 7 oder 8,
**dadurch gekennzeichnet,**
daß die Auslegerlasche (35, 36) die Verlängerung einer Wand eines Gehäusekragens (21) darstellt.

10. Gehäuseanordnung nach mindestens einem der Ansprüche 7 bis 9,
**dadurch gekennzeichnet,**
daß die Auslegerlasche (35, 36) als Kupplungsmittel, insbesondere ausgestattet mit mindestens einer Bohrung (37), zu einer Nachbarplatte oder einer Aufstockplatte dient.

11. Gehäuseanordnung nach mindestens einem der Ansprüche 6 bis 9,
**dadurch gekennzeichnet,**
daß zwischen zwei benachbarten Auslegerlaschen (35, 36) ein Bolzen (38) oder dergleichen als Anschlagpunkt für einen Kranhaken oder dergleichen Zugmittel eingesetzt bzw. eingespannt ist.

12. Verfahren zum Rückbau einer Verbaubox aus Verbauplatten mit der Gehäuseanordnung nach mindestens einem der Ansprüche 1 bis 11,
**dadurch gekennzeichnet,**
daß bei Verwendung eines Krans mit vier etwa gleich langen Seilen zwei Seile in an der Plattenoberkante (10) angebrachte Ziehringe oder dergleichen der einen Platte und zwei Seile an einer tiefer gelegenen Stelle der anderen Platte angeschlagen werden.

## Claims

1. Support shoe housing arrangement, wherein the housing is arranged in a trench lining plate (1) for mounting the support shoe (20) for a brace (17), which is for spacing apart a pair of lining plates of a trench lining arrangement, also termed a lining box, wherein the brace (17) is to be locked in a mount (27) of the support shoe (20) by means of a brace holding bolt (34) inserted through bores aligned perpendicular to the longitudinal direction of the housing, and wherein the mount (27) is positioned inside the support shoe spring-pivotably on a hinge bolt (33),
**characterised by**
housing collars (21), projecting with a radial distance on both sides of the brace holding bolt (34) over the adjoining outer surface (2) of the lining plate (1) to face the inside of the trench, with at least one through housing bore and shoe collars (31) corresponding to the housing collar (21) on the support shoe (20), which after assembly are essentially parallel to the housing collar (21) and have a through shoe bore aligned with a housing bore for inserting a shoe holding bolt (25).

2. Housing arrangement according to claim 1,
**characterised in that**
the shoe holding bolt (25) and the brace holding bolt (34) lie parallel or perpendicular to one another over the outer surface (12) of the lining plate (1).

3. Housing arrangement according to claim 1 or 2,
**characterised in that**
the walls of the support shoe housing (18), in particular its longitudinal ends (22), are inclined relative to the adjoining outer surface (2) of the lining plate (1), so that the housing (18) appears as a whole to open conically outwards.

4. Housing arrangement according to at least one of claims 1 to 3,
**characterised by**
a water outlet hole (26) provided in the housing base (3).

5. Housing arrangement according to at least one of claims 1 to 4,
**characterised in that**
the housing (18) is spaced apart from the driving end of the lining box in the direction of the plate surface sufficiently far that a digger scoop on digging can grip under the brace adjacent to the driving end.

6. Housing arrangement according to at least one of claims 1 to 5,
**characterised in that**
in the lining plate (1) welds are made directly or via an essentially solid intermediate piece with an adjacent part (7 to 9) of a hollow profile frame (5) surrounding the plate.

7. Housing arrangement according to claim 5 or 6,
**characterised in that**
the housing (18) comprises housing collars (21), with at least one through housing bore, projecting with a radial distance on both sides of the brace holding bolt (34) over the adjoining outer surface (2) of the lining plate (1) to face the inside of the trench, in that the support shoe (20) has shoe collars (31) corresponding to the housing collar (21) and after assembly being arranged essentially parallel thereto, each with a through shoe bore aligned with a housing bore for inserting a shoe holding bolt (25), and in that on at least one wall of the housing collar (21) projecting over the plate outer surface (2) a bracket (35, 36) extending over an adjoining hollow profile (7 to 9) and welded thereto is provided.

8. Housing arrangement according to claim 7,
**characterised in that**
the bracket (35, 36) extends partly or completely over the hollow profile (7 to 9) - at right angles to its longitudinal extension.

9. Housing arrangement according to claim 7 or 8,
**characterised in that**
the bracket (35, 36) forms the extension of a wall of a housing collar (21).

10. Housing arrangement according to at least one of claims 7 to 9,
**characterised in that**
the bracket (35, 36) acts as a coupling means, provided in particular with at least one bore (37), to an adjacent plate or a heightening plate.

11. Housing arrangement according to at least one of claims 6 to 9,
**characterised in that**
between two adjacent brackets (35, 36) a bolt (38) or the like is inserted or secured as a stop point for a crane hook or similar pulling means.

12. Method for retreating a lining box of lining plates with the housing arrangement according to at least one of claims 1 to 11,
**characterised in that**
on using a crane with four cables of almost equal length two cables are secured in drawing rings or the like attached to the upper plate edge (10) of one plate and two ropes are fastened in a lower position to the other plate.

## Revendications

1. Agencement de boîtier de coussinet support, le boîtier étant agencé dans un panneau de coffrage (1) pour fosses de manière à recevoir le coussinet support (20) pour un étrésillon (17) qui sert à maintenir à distance l'un de l'autre deux panneaux de coffrage, formant une paire, d'un dispositif de coffrage de fosse également appelé caisson de coffrage, l'étrésillon (17) devant être bloqué dans un logement (27) du coussinet support (20) à l'aide d'un boulon de retenue (34) d'étrésillon à enfoncer à travers des alésages alignés transversalement à la direction longitudinale du boîtier, et le logement (27) étant monté à pivotement élastique sur un boulon d'articulation (33) à l'intérieur du coussinet support, caractérisé par des collerettes (21) de boîtier, qui sont disposées à distance radiale de chaque côté de goujon de retenue (34) de l'étrésillon et en surplomb au-dessus de la surface extérieure adjacente (2) du panneau de coffrage (1) qui doit être tournée vers l'intérieur de la fosse et qui comportent chacune au moins un alésage traversant de boîtier, et par des collerettes de coussinet (31) qui sont disposées sur le coussinet d'appui (20) et correspondent à la collerette (21) de boîtier et qui sont sensiblement parallèles après montage à la collerette (21) de boîtier et qui possèdent elles aussi chacune un alésage de coussinet aligné avec un alésage de boîtier pour insérer un goujon de retenue (25) de coussinet.

2. Agencement de boîtier selon la revendication 1, caractérisé en ce queles goujons de retenue (25) de coussinet et les goujons de retenue (34) d'étrésillon sont disposés parallèlement ou transversalement les uns aux autres, au-dessus de la surface extérieure (12) du panneau de coffrage (1).

3. Agencement de boîtier selon la revendication 1 ou 2, caractérisé en ce que les parois du boîtier (18) de coussinet support sont agencées, en particulier aux extrémités longitudinales (22) de celui-ci, en oblique par rapport à la surface extérieure adjacente (2) du panneau de coffrage (1), de sorte que le boîtier (18) apparaît dans son ensemble comme ouvert coniquement vers l'extérieur.

4. Agencement de boîtier selon l'une au moins des revendications 1 à 3, caractérisé par un orifice d'évacuation (26) d'eau prévu dans le fond (3) du boîtier.

5. Agencement de boîtier selon l'une au moins des revendications 1 à 4, caractérisé en ce que le boîtier (18) est disposé éloigné de l'extrémité de creusement du caisson de coffrage, en direction de la surface de panneau, d'une distance à laquelle un godet de pelle peut parvenir lors d'un creusement au-dessous de l'étrésillon voisin de l'extrémité de creusement.

6. Agencement de boîtier selon l'une au moins des revendications 1 à 5, caractérisé en ce qu'il est soudé dans le panneau de coffrage (1), immédiatement ou par l'intermédiaire d'une pièce intercalée sensiblement massive, à une pièce voisine (7 à 9) d'un cadre (5) à profil creux qui entoure le panneau.

7. Agencement de boîtier selon la revendication 5 ou 6, caractérisé en ce que le boîtier (18) comporte des collerettes (21) de boîtier, qui sont disposées à distance radiale de chaque côté de goujon de retenue (34) de l'étrésillon et en surplomb au-dessus de la surface extérieure adjacente (2) du panneau de coffrage (1) qui doit être tournée vers l'intérieur de la fosse et qui comportent chacune au moins un alésage traversant de boîtier, en ce que le coussinet d'appui (20) possède des collerettes (31) de coussinet qui correspondent à la collerette (21) de boîtier et qui sont sensiblement parallèles à cette dernière après montage et comportent chacun pour l'insertion d'un boulon de retenue (25) de coussinet un alésage traversant de coussinet aligné avec un alésage de boîtier et en ce qu'une attache (35, 36) de bras qui s'étend au-dessus d'un profil creux adjacent (7 à 9) et est soudée à celui-ci est prévue au moins sur une paroi, agencée en surplomb au-dessus de la surface extérieure (2) de panneau, de la collerette (21).

8. Agencement de boîtier selon la revendication 7, caractérisé en ce que l'attache (35, 36) de bras s'étend partiellement ou totalement au-dessus du profil creux (7 à 9) - transversalement à l'extension longitudinale de celui-ci.

9. Agencement de boîtier selon la revendication 7 ou 8, caractérisé en ce que l'attache (35, 36) de bras représente le prolongement d'une paroi d'une collerette (21) de boîtier.

10. Agencement de boîtier selon l'une au moins des revendications 7 à 9, caractérisé en ce que l'attache (35, 36) de bras sert de moyen d'accouplement, comportant en particulier au moins un alésage (37), à un panneau voisin ou à un panneau de rehaussement.

11. Agencement de boîtier selon l'une au moins des revendications 6 à 9, caractérisé en ce qu'un goujon (38) ou similaire est inséré ou encastré, entre deux attaches voisines (35, 36) de bras, comme point de butée pour un crochet de grue ou un moyen de traction similaires.

12. Procédé d'enlèvement d'un caisson de coffrage constitué de panneaux de coffrage à agencement de boîtier selon l'une au moins des revendications 1 à 11, caractérisé en ce que, lors de l'utilisation d'une grue à quatre câbles de longueurs approximativement égales, deux câbles sont accrochés à des bagues de traction montées sur l'arête supérieure (10) de panneau ou similaire de l'une des panneaux, et deux câbles sont accrochés à un emplacement disposé plus bas de l'autre panneau.
